# EUROPÄISCHE PATENTSCHRIFT

(11) **EP 2 151 324 B1**
(45) Veröffentlichungstag und Bekanntmachung des Hinweises auf die Patenterteilung: **19.03.2014**
(21) Anmeldenummer: 09009725.4
(22) Anmeldetag: 28.07.2009
(51) Int. Cl.: B41C 1/18, B41C 1/05

(54) **Verfahren zur Herstellung einer rotativen Druckform zum Einsatz in einem Rollenrotationsdruckverfahren**
Method for producing a rotative printing plate for insertion in a roller rotation printing method
Procédé de fabrication d'un moule d'impression rotatif pour l'utilisation dans un procédé d'impression par rotation de rouleaux

(30) Priorität: 28.07.2008 DE 102008035203
(43) Veröffentlichungstag der Anmeldung: 10.02.2010
(73) Patentinhaber: Prinovis Dresden GmbH & Co. KG, 01129 Dresden (DE); Leibniz-Institut für Oberflächenmodifizierung e.V., 04318 Leipzig (DE)
(72) Erfinder: Bohne, Yvonne, 04318 Leipzig (DE); Elsner, Christian, Dr., 04318 Leipzig (DE); Rauschenbach, Bernd, Prof. Dr., 04318 Leipzig (DE); Jahn, Claudia, Dr, 01187 Dresden (DE)
(74) Vertreter: Hafner, Dieter

(56) Entgegenhaltungen:
- WO-A1-03/037630
- WO-A1-2007/013333
- DE-A1- 2 937 275
- DE-A1- 10 115 434
- DE-A1- 19 942 216
- US-A- 5 462 774
- US-A- 5 694 852
- US-A1- 2003 221 570

## Beschreibung

Die Erfindung betrifft ein Verfahren zum Löschen und Neubebildern einer rotativen Druckform zum Einsatz in einem Rollenrotationsdruckverfahren mit den Verfahrensschritten des Patentanspruches 1.

Der Rotationstiefdruck ist im Gegensatz zu anderen Druckverfahren wie Flach-, Hoch-, Digital- oder Siebdruck zur Herstellung vorwiegend auflagenstarker Produkte geeignet. Kennzeichnend für den Rotationstiefdruck ist, dass die einzelnen Punkte des Druckbildes vertieft in der Oberfläche des Druckformzylinders liegen. Sie werden als Näpfchen bezeichnet und resultieren aus der Druckbildübertragung mittels Gravur oder Ätzung. Beim Druckvorgang nehmen sie, abhängig von ihrem Volumen, die entsprechende Menge an Druckfarbe auf und geben sie punktförmig an den Bedruckstoff ab.

Beim Druck von Zeitschriften und Katalogen (Illustrationstiefdruck) kommt erschwerend hinzu, dass die Zeit zwischen Dateieingang und Fertigstellung der Druckform und letztendlich der Auslieferung des Druckproduktes eine entscheidende Rolle spielt. Die Papierbahngeschwindigkeit ist mit > 15 m/s sehr hoch und die bei Bahnbreiten bis 4.32 m übertragenen Farbmengen sehr groß. Um diese schnell genug trocknen zu können, wird lösemittelhaltige Farbe eingesetzt.

In der Praxis kommen dafür unterschiedliche Verfahren zur Herstellung dieser Näpfchen und unterschiedliche Materialien, in welches die Näpfchen eingebracht werden, zur Anwendung.

Als grundlegender Stand der Technik sind seit vielen Jahren Tiefdruckformen bekannt, die aus einem Stahlzylinder mit einer Kupfergrundbeschichtung bestehen. Auf diese Kupfergrundbeschichtung wird eine weitere Kupferschicht als Gravurkupferschicht aufgalvanisiert, die eine Schichtstärke von ca. 0,5 mm aufweist. Diese Gravurkupferschicht wird oberflächenbearbeitet und anschließend graviert, um in sie ein Druck- oder Schriftbild in Form von Näpfchen einzuprägen.

Zur Verbesserung der Verschleißfestigkeit wird die bereits gravierte Gravurkupferschicht zusätzlich mit einer Hartverchromung versehen, wozu galvanische Auftragsmethoden verwendet werden.

Derartige "klassische" rotative Druckformen mit Metallbeschichtung können nach dem Druck durch Entfernen der dünnen Kupferbeschichtung bis auf die Oberfläche des Stahlzylinders erneut verwendet werden.

Nachteilig an diesen klassischen metallbeschichteten rotativen Druckformen ist insbesondere, dass zum einen eine Vielzahl von Verfahrensschritten mit hohem Zeit- und Kostenaufwand und zum anderen umweltbelastende galvanische Beschichtungsschritte erforderlich sind.

Als weiterer Stand der Technik sind bereits Verfahren zur Herstellung lösch- und wieder verwendbarer Tiefdruckformen bekannt, die sich in der Patentliteratur wie folgt darstellen:
Beispielsweise beschreibt WO 02/40272 A1 ein Verfahren zur Herstellung von Rasternäpfchen in vorzugsweise rotationssymmetrische Grundkörper mittels zeitlich modulierter, insbesondere gepulster Laserstrahlung. Über den für die Informationseinprägung vorgesehenen Oberschichtbereich wird eine Abtragsunterstützungsschicht aufgebracht, durch die hindurch Rasternäpfchen mittels Laserstrahlung in die Oberschichtbereiche durch Materialablation eingebracht werden. Anschließend wird diese Abtragsunterstützungsschicht mit dem Ziel entfernt, gratfreie Rasternäpfchen zu erhalten.

Ein in EP 1568490 A1 beschriebenes, hochauflösendes Direktlaserverfahren von Chrom- bzw. Kupferzylindern erzielt im Vergleich zur herkömmlichen elektromechanischen oder Laser-Gravur deutlich höhere Näpfchenauflösungen und damit feinere Konturen im Druckbild. Nachteilig ist allerdings die erheblich verlängerte Gravurzeit bei nicht verringerten Herstellungskosten der Zylinder.

Aus DE 10 2005 052 156 A1 sind ein Verfahren und eine Vorrichtung für den Tiefdruck mittels einer lösch- und wieder verwendbaren Tiefdruckform bekannt. Die dort dargestellten Tiefdruckformen sind als Vollzylinder, als rohr- oder dünnwandiges Sleeve ausgebildet, auf die ein Grundraster analog zu einer konventionellen Tiefdruckform in Kupfer graviert wird. Zur Erhöhung der Haltbarkeit wird auf die mit dem Grundraster gravierte Schicht zunächst eine Chromschicht und anschließend eine Hartbeschichtung wie z. B. diamantähnlicher Kohlenstoff, Titannitrid oder Wolframcarbid aufgebracht.

Außerdem sind Rasterwalzen beschrieben, die thermisch gespritzte Keramikbeschichtungen tragen, in die mittels Laser ein Tiefdruckgrundraster eingraviert wird.

Aus dieser Druckschrift ist bekannt, dass zur Erhöhung der Abriebfestigkeit dem Füllmaterial Hartstoffpulver mit, einer Korngröße von kleiner als 1 µm, beizumengen ist.

Die Bebilderung erfolgt durch thermische Ablation mittels einer Bildpunkt-Übertragungseinrichtung, indem aus den Vertiefungen bildmäßig Füllmaterial abgetragen wird.

Nach dem Druckprozess durchläuft die bekannte Tiefdruckform einen Löschvorgang, in dem das Füllmaterial sowie Restfarbe aus dem Druckvorgang ganz oder teilweise mittels Laser entfernt werden. Anschließend kann das Grundraster der Tiefdruckform wieder neu befüllt werden, wodurch es für die Bebilderung mit einem neuen Druckauftrag vorbereitet ist.

Aus DE 10 2005 052 157 A1 ist eine Vorrichtung und ein Verfahren zur Bebilderung einer lösch- und wieder verwendbaren Tiefdruckform bekannt, wozu mehrere Laserstrahlen eingesetzt werden, die aus einem oder mehreren Laser stammen können.

Aus EP 1 410 924 A1 ist ein Herstellungsverfahren für eine Tiefdruckform bekannt, bei dem nur eine verschleißfeste Schicht entsprechend der gewünschten Anwendung auf die zylindrische Druckform aufgebracht wird. Diese verschleißfeste Schicht bildet die Gravieroberfläche der Druckform und kann aus einem Hartstoff, Verbundwerkstoff oder Metall bestehen. Unterschiedliche Beschichtungsverfahren sind genannt. Näpfchen zur Aufnahme der Druckfarbe werden durch mechanische Gravur, Lasergravur oder Ätzverfahren ausgebildet. Zur Wiederverwendung ist vorgesehen, nach dem Druckvorgang die bebilderte verschleißfeste Schicht chemisch, elektrochemisch oder mechanisch zu entfernen.

Aus DE 101 26 264 A1 sind ein Tiefdruckzylinder, ein Verfahren zum Herstellen eines Tiefdruckzylinders und Verfahren zum Recyceln eines Tiefdruckzylinders bekannt, wobei im Detail ein Tiefdruckzylinder beschrieben ist, bei dem auf einem mit einer Hilfsschicht versehenen Stahlzylinder eine Keramikbeschichtung mittels einem Plasmasprühverfahren aufgetragen wird. Zum "Löschen" des Tiefdruckzylinders nach dem Druckprozess ist eine Recyclingbehandlung vorgesehen, in welcher der bebilderte Zylinder abgeschliffen wird. Dadurch entsteht ein gebrauchter wieder verwendbarer Zylinderrohling.

Aus der gattungsbildenden EP 584 857 A2 ist ein Tiefdruckzylinder bestehend aus einem Stahlzylinder mit einem das einzugravierende Druckbild tragenden Überzug bekannt. Zur Erhöhung der Standzeit des Überzugs besteht dieser aus Polyamid, wobei die Standzeit durch Zugabe von Pigmenten im Sub-µm-Bereich erhöht werden kann.

Generell ist zu den vorbezeichneten Quellen im Stand der Technik festzustellen, dass die dort vorgeschlagenen Polymerwerkstoffe, thermoplastische Kunststoffe, Harze, Wachse usw. den wesentlichen Anforderungen eines rotativen Tiefdruckverfahrens nicht genügen. Insbesondere sind sie nicht ausreichend toluolbeständig sowie nicht ausreichend verschleißresitent. Hinsichtlich der Qualität der Lasergravur ist festzustellen, dass es im Fokus des gravierenden Laserstrahls zu Fließerscheinungen des Materials im Näpfchen und damit zu Konturenschärfen kommt.

JP 2000-015770 A lehrt das Löschen und Neubebildern von Tiefdruckzylindern durch Abtragen, Neuauftragen und Lasergravur einer Kunststoffschicht, wobei der zylindrische Formkörper kein vorgeformtes Näpfchenraster besitzt.

DE 31 09 096 A1 lehrt eine Tiefdruckform mit einer geschlossenen Kunststoffoberfläche, wobei als Kunststoff beispielsweise Epoxy-Harze und als Füllmaterial des Kunststoffs Ruß verwendet wird.

DE 196 31 469 C1 lehrt das teilweise Löschen löschbarer Druckformen für Tiefdruckverfahren, wobei die löschbare Tiefdruckform eine geschlossene Oberfläche aufweist. Die Löschung erfolgt derart teilweise, dass sie flächenabschnittsweise erfolgt.

DE-A1-101 15 434 beschreibt Präpolymer und Rasterwalzen-Füllmaterial für tiefenvariable Laserablation.

Ausgehend von diesem Stand der Technik liegt der Erfindung die Aufgabe zugrunde, ein Verfahren zum Löschen und Neubebildern einer rotativen Druckform bzw. eines Tiefdruckzylinders oder einer Tiefdruckform anzugeben, bei dem eine Näpfchenstruktur besonders schnell gelöscht werden kann.

Diese Aufgabe wird durch die Merkmale des Verfahrensanspruches 1 gelöst. Vorteilhafte Weiterbildungen der Erfindung ergeben sich aus den Unteransprüchen.

Als Kern der Erfindung wird es angesehen, dass als Beschichtungsmaterial ein nach dem Beschichtungsvorgang durch Polymerisation aushärtendes Kompositmaterial umfassend wenigstens ein organisches Bindemittel mit darin enthaltenen Nano- und/oder Mikroteilchen aufgebracht wird.

Dadurch ist es möglich, in einer einzigen Technologiesequenz ein strahlenhärtbares Kompositmaterial auf die Zylinderoberfläche des Formgrundkörpers aufzubringen, das dort ausgehärtet werden kann, die bildinformationstragende Näpfchenstruktur über Lasergravur generiert werden kann und nach dem Druckprozess die Näpfchenstruktur über einen erneuten Beschichtungsprozess mit dem genannten Komposit eingeebnet wird und somit für eine erneute Bebilderung zur Verfügung steht.

Es hat sich gezeigt, dass durch die Kombination einer Matrix auf Acrylatbasis und darin enthaltenen Nanoteilchen die Lasergravierbarkeit der gebildeten Oberfläche deutlich verbessert ist. Bei bekannten nichtmetallischen Beschichtungsmaterialien treten bei der Lasergravur regelmäßig erhebliche Schwierigkeiten auf, der auftreffende Laserstrahl führt zu thermisch bedingten Fließvorgängen im Umfeld des Strahls, so dass durch den Laserstrahl keine ausreichend scharfen Näpfchenstrukturen ausgebildet werden können. Die beim Stand der Technik entstehenden Näpfchen sind in der Regel von einem Kraterrand umgeben, der zu einer deutlichen Verschlechterung der Bildqualität des Druckproduktes führt. Die in Anspruch 1 als Kennzeichen formulierte Kombination von Mikro- bzw. Nanoteilchen, eingebettet in einem Kompositmaterial, wie einer Polymermatrix, z. B. einem Polyacrylat, vermeidet derartige negative Fließerscheinungen. Die mit Laserstrahlen ausgebildeten Näpfchen sind deutlich konturschärfer als beim Stand der Technik und mithin geeignet, ein weit besseres, Druckergebnis zu gewährleisten. Darüber hinaus ist das Material ausreichend hart, Zug- und Druckfestigkeit, Bruchdehnung, Elastizitätsmodul und Verschleißfestigkeit sind geeignet, um den hohen mechanischen Belastungen bei einem mit hoher Geschwindigkeit ablaufenden Rollenrotationsdruckprozess zu widerstehen. Auch die Wärmeformbeständigkeit ist ausreichend für derartige Belastungen. In thermischer Hinsicht hat die beanspruchte Kompositschicht in vorteilhafter Weise einen geringen Ausdehnungskoeffizienten, was sich vorteilhaft auf ihren Verbund mit der Unterlage auswirkt. Zudem wirken die strahlenhärtbaren Mikro- oder Nanoteilchen vorteilhaft im Sinne einer Abriebfestigkeit des Kompositmaterials.

Die optischen und thermischen Absorptions-, Dissipations- und/oder Emissionseigenschaften einer solchen Schicht können durch die Einbettung von Mikro- oder Nanoteilchen vorteilhaft beeinflusst werden, d. h. die vorstehend genannten Fließvorgänge und Verschmierungseffekte, die beim Lasergravieren von anderen Kunststoffschichten in der Regel entstehen, werden so stark reduziert, dass die gelaserte Näpfchenstruktur weit schärfer ausgebildet wird als dies bei anderen bekannten Beschichtungen aus Kunststoff möglich ist. Zusätzlich ist es grundsätzlich möglich, die UVAbsorption der gehärteten Schicht auf die Wellenlänge des Gravurlasers abzustimmen, um bei einer optimierten Energieaufnahme das Gravurergebnis weiter zu verfeinern.

Die genannten Kompositschichten sind aber nicht nur vorteilhaft im Hinblick auf die Näpfchenbildung mittels Laser, weitere Vorteile haben sie hinsichtlich einer Löschung der Näpfchenstruktur zu bieten. Die Schichten lassen sich leicht nachbeschichten, d. h. ein Löschvorgang kann vorgenommen werden ohne eine Kompositschicht vollständig von ihrer Unterlage ablösen zu müssen. Durch "Überlasern" können vorhandene Strukturen gelöscht werden und die Oberfläche neu in der erforderlichen Schichtdicke mit Kompositmaterial beschichtet werden.

Auch kann in nicht erfindungsgemäßer Weise das die Näpfchen der Strukturierung ausfüllende Kompositmaterial durch Laserstrahlung freigelegt und anschließend komplett neu befüllt werden. Damit wird die Struktur "gelöscht" und stellt nach der Neubefüllung für eine neue Strukturierung bereit. Sowohl das "Überlasern" der vorhandenen Strukturen, als auch das Freilegen und anschließende Neubefüllen kann auch nur auf Teilabschnitte des Formkörpers erfolgen, damit wird es möglich, einen Druckzylinder auch nur abschnittsweise zu löschen bzw. mit neuen Bildinformationen zu versehen.

Grundsätzlich ist es auch möglich, das Kompositmaterial mit einer nichtmetallischen Barriereschicht nach der Bebilderung zu überziehen, die eine größere Härte und/oder eine größere Lösemittelbeständigkeit als das Beschichtungsmaterial selbst aufweist. In vorteilhafter Weise hat es sich gezeigt, dass die Haltbarkeit der Barriereschicht auf der Oberfläche der Kompositschicht durch die Mikro- und Nanopartikel verbessert wird. Die Barriereschicht umfasst Silazan oder SiOx-Verbindungen. Auch das Vorsehen von Kohlenstoff und/oder Stickstoffatomen in der Barriereschicht hat sich als vorteilhaft erwiesen.

Anspruch 4 befasst sich mit der Aushärtung der Kompositschicht. Um die Haftfähigkeit der Kompositschicht auf der Zylindermantelfläche des Formgrundkörpers zu erhöhen, kann die Zylindermantelfläche in an sich bekannter Weise mit einer Grundstrukturierung versehen sein. Es ist aber auch möglich, das Kompositmaterial auf eine Ballardhaut aufzubringen. Eine derartige Ballardhaut kann zusammen mit der auf ihr aufgebrachten Kompositschicht von dem Grundzylinder abgelöst werden, ohne die Struktur des Grundzylinders negativ zu beeinträchtigen. Eine Ballardhaut wird dadurch erzeugt, dass auf sogenanntes Grundkupfer eine etwa 0,1 mm dicke Kupferhaut aufgalvanisiert wird, die mit einer Oberflächenstruktur versehen werden kann. Nach dem Auflagendruck kann die Ballardhaut vom Druckzylinder abgezogen werden. Alternativ zur Ballardhaut kann auch eine nichtmetallische Zwischenschicht, z. B. ein Primer die Ablösefunktion erfüllen.

Vorteilhafterweise kann die Schichtdicke der Kompositschicht zwischen 15 und 150 µm betragen.

Die Lasergravierung, d. h. das Einprägen von Näpfchen mittels Laserstrahlung, lässt sich mit gepulsten Lasern besonders gut durchführen. Die Tiefe und Form der Näpfchen in der Kompositschicht, lässt sich über die Zahl der Pulse pro Stelle und die, durch den Laserstrahl deponierte Energie einstellen. Da die Kompositschicht gegenüber anderen Kunststoffbeschichtungen weit günstigere, optische und thermische Absorptionseigenschaften aufweist, lassen sich durch Lasereintrag beliebige Näpfchenformen eingravieren, beispielsweise quadratische, dreieckige, runde. Auch unterschiedliche Tiefenprofile an einem Grundformkörper können erzeugt werden, z. B. in Stufenform, in Form einer Gaußkurve oder keilförmig. Der Bebilderungsablauf der Schicht kann entweder lokal einzeln erfolgen oder durch ein Rasterverfahren. In üblicher Weise können die Laserstrahlen über Scanner oder Mehrfachachssysteme auf die zu bebildernde Kompositschicht geleitet werden.

Die Näpfchenform kann vorteilhafterweise über eine Strahlformung des Laserstrahls erfolgen. Eine derartige Strahlformung lässt sich durch Blenden, Masken und/oder andere optische Elemente realisieren.

Eine so mittels Laser eingetragene Strukturierung kann durch Laserabtrag gelöscht werden und die Kompositschicht, die dann in dem abgetragenen Bereichen ausgedünnt ist, neu beschichtet werden, wodurch Beschichtungsmaterial eingespart werden kann. Dabei führt die Neubefüllung der teilweise abgetragenen Näpfchen zu einer geschlossenen Kompositoberflächenschicht. Die hierbei erreichbare Zeiteinsparung stellt einen wesentlichen Vorteil des erfindungsgemäßen Verfahrens dar.

Es ist nicht erfindungsgemäß aber auch möglich, eine mit einer Bebilderung versehene Kompositoberflächenschicht vollständig von der Zylindermantelfläche des Formgrundkörpers durch Strahlungseinwirkung oder auch mechanisch abzutragen oder abzulösen und eine im Wesentlichen völlige Neubeschichtung der Zylindermantelfläche des Formgrundkörpers durch ein Kompositmaterial vorzunehmen.

Vor einer Bebilderung durch Lasergravur kann eine aufgetragene Kompositschicht mechanisch oder auch durch Lasereinwirkung geglättet werden, was zu einer weiteren Verbesserung des Druckergebnisses führt.

Beschrieben wird nun eine Tiefdruckform, die nach dem Verfahren der Ansprüche hergestellt werden kann. Die durch eine Kompositschicht gebildete bebilderbare Oberfläche weist als eine erste Komponente folgende Verbindungen auf: Acrylate von radikalisch UV-härtenden Systemen, cycloaliphatische Eposide, aliphatische Epoxide sowie Verbindungen von kationisch UV-härtenden Systemen. Derartige Verbindungen für die Kompositschicht führen zu besonders vorteilhaften Lasergravurergebnissen mit hochdefinierbarer Näpfchenform. Die Kompositschicht umfasst dabei mehrere multifunktionelle durch Strahlenhärtung vernetzbare Monomere, Oligomere oder Polymere, die orthogonale funktionelle Gruppen umfassen können. Die Partikel der Nanokompositschicht sind mikro- oder nanoskalige Metall- oder Halbmetalloxide oder Oxide von Übergangsmetallen oder Mischoxide in Pulverform oder metallorganische Partikel. Besonders vorteilhaft haben sich für die Nanokompositschicht Verbindungen aus Al₂O₃, SiO₂, ZrO₂, TiO₂, erwiesen.

Die Verbindungen der Kompositschicht können mit einer organophilen Umhüllung versehen sein.

Die Schichtdicke der Kompositschicht kann zwischen einem Nanometer als theoretische Untergrenze und einem Millimeter betragen. Die Härte der Kompositschicht soll größer als 200 N/mm² (Martenshärte) sein. Die Näpfchenstruktur der Kompositschicht soll so gewählt sein, dass die Tiefe der Näpfchen geringer ist als die Dicke der Kompositschicht. Zum Löschen einer bebilderten Kompositschicht kann die Kompositschicht eine die Näpfchen vollständig übergreifende Löschschicht tragen.

Die Verbindung ist anhand eines vorteilhaften Ausführungsbeispiels in den Zeichnungsfiguren näher erläutert. Diese zeigen:
- Fig. 1:: einen schematischen Schnitt durch eine mit einer Ballardhaut versehene rotative Druckform zum Einsatz in einem Rollenrotationsdruckverfahren;
- Fig. 2:: einen schematischen Detailschnitt gemäß I in Fig. 1;
- Fig. 3:: eine schematische Schnittdarstellung einer alternativen rotativen Druckform;
- Fig. 4:: einen schematischen Detailschnitt gemäß III. in Fig.3.

Die in Fig. 1 dargestellte rotative Druckform 1 besteht im Wesentlichen aus einem zylindrischen Formgrundkörper mit Strukturierung 2 und einem nichtmetallischen Beschichtungsmaterial, das auf die Oberfläche, d. h. die Zylindermantelfläche 4 des Formgrundkörpers 2 aufgebracht werden kann. Das Beschichtungsmaterial besteht gemäß Fig. 2 aus einem Kompositmaterial 3 und bildet damit eine Kompositschicht 33 aus. Das Kompositmaterial 3 umfaßt eine Matrix auf Acrylatbasis 5 und darin im Wesentlichen gleich verteilten Nanoteilchen 6, die - wie in Fig. 2 schematisch dargestellt - unterschiedlichste Formen und Größen haben können.

Auf die Oberfläche 7 des Kompositmaterials 3 wird eine nichtmetallische Barriereschicht 8 aufgebracht, die eine größere Härte als das Kompositmaterial 3 aufweist. Um im Beschichtungsmaterial 3 eine Näpfchenstruktur 9 zum Zwecke der Bebilderung einzubringen, wird ein Lasergravurverfahren eingesetzt. Die Näpfchenstruktur 9 ist in Zeichnungsfigur 2 zu sehen. Insgesamt ist zu den Zeichnungsfiguren festzustellen, dass selbstverständlich die Größen der Teilchen 6, die Dicke der dargestellten Schichten 33, 8, 21, insgesamt die Größenverhältnisse des zylindrischen Formkörpers 2 mit den Schichtdicken und Teilchengrößen nicht der Wirklichkeit entsprechen. Aus Gründen der darstellerischen Klarheit sind die Schichtdicken und Teilchengrößen weit überzogen und relativ zueinander nicht maßstäblich dargestellt.

Wie ferner in Zeichnungsfigur 2 zu sehen ist, kann die Oberfläche 4 des Formgrundkörpers 2 mit einer Grundstrukturierung 20 auf der eine Ballardhaut 21 aufgebracht ist, versehen sein, die letztlich die Kompositschicht 33 trägt. Diesbezüglich sei angemerkt, dass das Aufbringen einer Ballardhaut 21 vor dem Aufbringen der Kompositschicht 33 lediglich eine Option darstellt, die das vollständige Ablösen einer Beschichtung vom Formgrundkörper 2 erleichtern soll.

Zusätzlich kann die auf den Formgrundkörper 2 aufgebrachte Ballardhaut 21 mit einer Strukturierung versehen sein.

In den Zeichnungsfiguren 3 und 4 ist eine alternative Ausführungsform dargestellt. Hierbei ist die Kompositschicht 33 ohne Ballardhaut direkt auf den Formgrundkörper 2 angeordnet. Um die Haftwirkung zwischen der Zylindermantelfläche 4 und der Kompositschicht 33 zu erhöhen, ist die Zylindermantelfläche 4 mit einer z. B. stegähnlichen Grundstrukturierung 20 versehen, welche die Berührungsfläche erhöht.

Die Näpfchenstruktur 9 kann unterschiedliche Formen, Tiefen und/oder Dimensionierungen aufweisen.

Aus der Beschreibungseinleitung geht ferner hervor, dass die Kompositschicht 33 aus einem Beschichtungsmaterial 3 gebildet werden kann, das unterschiedlichste chemische Zusammensetzungen umfassen kann. Die Zusammensetzungen können vom Fachmann innerhalb der angegebenen Bereiche so gewählt werden, dass sich eine kratz-/abrieb- und haftfeste sowie lösungsmittelbeständige Beschichtung ausbildet, die - was den Kerngedanken der Erfindung anbelangt - eine nahezu rückstandslose Lasergravierbarkeit gewährleistet.

## Patentansprüche

1. Verfahren zum Löschen und Neubebildern eines Druckzylinders für die Herstellung von Illustrationstiefdrucken zwischen zwei zu unterschiedlichen Druckprodukten führenden Druckvorgängen, mit folgenden Verfahrensschritten
- Aufbringen eines nichtmetallischen Beschichtungsmaterials auf die Zylindermantelfläche eines zylindrischen Formgrundkörpers (2) des Druckzylinders, wobei als Beschichtungsmaterial ein nach dem Beschichtungsvorgang durch Polymerisation aushärtbares Kompositmaterial (3) umfassend wenigstens ein organisches Bindemittel mit darin enthaltenen Nano- und/oder Mikroteilchen (6) mit einer die Teilchen (6) umgebenden, Bindemittel-kompatiblen organophilen Umhüllung aufgebracht wird, zur Herstellung einer geschlossenen Oberfläche des Kompositmaterials (3);
- Aushärten des aufgebrachten Beschichtungsmaterials zur Bildung einer Kompositschicht (33) und
- Neubebilderung durch Eintrag einer Näpfchenstruktur (9) in das Beschichtungsmaterial;
- wobei zur Löschung des bereits verwendeten Druckzylinders eine bereits bebilderte Kompositschicht (3) ohne vollständige Ablösung von ihrer Unterlage teilweise abgetragen wird;
- das Aufbringen als eine Nachbeschichtung in der erforderlichen Schichtdicke durch Dip Coating, Rakel- oder Walzenauftrag mit dem präpolymeren Kompositmaterial (3) erfolgt und
- die Neubebilderung der Kompositschicht (33) vor dem nachfolgenden Druckvorgang mittels Laserstrahlung durchgeführt wird.

2. Verfahren nach Anspruch 1,
**dadurch gekennzeichnet, dass**
auf die Oberfläche (7) des Kompositmaterials (3) nach dem Eintrag der Näpfchenstruktur (9) eine nichtmetallische Barriereschicht (8) aufgebracht wird.

3. Verfahren nach Anspruch 2,
**dadurch gekennzeichnet, dass**
das verfestigte Kompositmaterial (3) eine Kompositschicht (33) bildet und die Barriereschicht (8) eine größere Härte und/oder eine größere Lösemittelbeständigkeit als die Kompositschicht (33) aufweist.

4. Verfahren nach einem der vorhergehenden Ansprüche,
**dadurch gekennzeichnet, dass**
das aufgetragene Kompositmaterial (3) durch VUV-, UV-, Elektronen-, Gamma-Strahlung und/oder ein Plasma ausgehärtet wird.

5. Verfahren nach Anspruch 4,
**dadurch gekennzeichnet, dass**
die Aushärtung des Kompositmaterials (3) thermisch unterstützt wird.

6. Verfahren nach einem der vorhergehenden Ansprüche,
**dadurch gekennzeichnet, dass**
das Kompositmaterial (3) durch die Laserstrahlung strukturiert und/oder entfernt wird.

7. Verfahren nach einem der vorhergehenden Ansprüche,
**dadurch gekennzeichnet, dass**
die Zylindermantelfläche (4) des Formgrundkörpers (2) mit einer Grundstrukturierung (20) versehen ist.

8. Verfahren nach einem der vorhergehenden Ansprüche,
**dadurch gekennzeichnet, dass**
die Löschung und/oder Neubebilderung nur auf Teilabschnitten der Kompositschicht (33) erfolgt.

9. Verfahren nach einem der vorhergehenden Ansprüche,
**dadurch gekennzeichnet, dass**
die auf die Zylindermantelfläche (4) aufgebrachte Kompositschicht (33) vor der Neubebilderung mechanisch geglättet wird.

10. Verfahren nach einem der vorhergehenden Ansprüche,
**dadurch gekennzeichnet, dass**
zur Einstellung definierter Näpfchenformen eine Strahlformung der Laserstrahlung erfolgt.

## Claims

1. Method for erasing and image re-setting an impression cylinder for the production of intaglio-printed illustrations between two printing operations which lead to different printed products, having the following method steps:
- applying a non-metallic coating material onto the cylinder-sleeve face of a cylindrical basic moulding (2) of the impression cylinder, wherein a composite material (3) which can be cured by polymerization after the coating operation and comprises at least one organic binder with nanoparticles and/or microparticles (6) having a binder-compatible organophilic wrapping, which surrounds the particles (6), contained therein is applied as the coating material, in order to produce a compact surface of the composite material (3) ;
- curing the applied coating material in order to form a composite layer (33) and
- image re-setting by introducing a cup structure (9) into the coating material;
- wherein, for erasing the impression cylinder which has already been used, a composite layer (3) which has already been image-set is partially removed from its subsurface without being completely detached;
- the application to the required layer thickness takes place as an after-coating by dip coating, doctor application or roller application, using the prepolymer composite material (3), and
- the image re-setting of the composite layer (33) is carried out by means of laser radiation prior to the subsequent printing operation.

2. Method according to Claim 1, **characterized in that** a non-metallic barrier layer (8) is applied onto the surface (7) of the composite material (3) after introduction of the cup structure (9).

3. Method according to Claim 2, **characterized in that** the hardened composite material (3) forms a composite layer (33), and the barrier layer (8) has a greater hardness and/or a greater resistance to solvents than the composite layer (33).

4. Method according to one of the preceding claims, **characterized in that** the applied composite material (3) is cured by VUV, UV, electron or gamma radiation and/or a plasma.

5. Method according to Claim 4, **characterized in that** the curing of the composite material (3) is thermally facilitated.

6. Method according to one of the preceding claims, **characterized in that** the composite material (3) is structured and/or removed by the laser radiation.

7. Method according to one of the preceding claims, **characterized in that** the cylinder-sleeve face (4) of the basic moulding (2) is provided with a basic structure (20).

8. Method according to one of the preceding claims, **characterized in that** the erasing and/or image re-setting takes place only on part-portions of the composite layer (33).

9. Method according to one of the preceding claims, **characterized in that** the composite layer (33), which has been applied to the cylinder-sleeve face (4), is mechanically smoothed prior to image re-setting.

10. Method according to one of the preceding claims, **characterized in that** beam shaping of the laser radiation takes place for setting defined cup shapes.

## Revendications

1. Procédé pour effacer et recréer des images sur un cylindre d'impression pour la fabrication d'impressions d'illustration en creux entre deux opérations d'impression conduisant à des produits imprimés différents, comprenant les étapes suivantes:
- dépôt d'un matériau de revêtement non métallique sur la surface latérale de cylindre d'un corps de base moulé cylindrique (2) du cylindre d'impression, dans lequel on dépose comme matériau de revêtement un matériau composite (3) durcissable par polymérisation après l'opération de revêtement, comprenant au moins un agent liant organique dans lequel se trouvent des nano- et des microparticules (6) avec un enrobage organophile compatible avec l'agent liant, entourant les particules (6), pour la fabrication d'une surface fermée du matériau composite (3);
- durcissement du matériau de revêtement déposé pour la formation d'une couche composite (33); et
- recréation d'images par formation d'une structure de petits cratères (9) dans le matériau de revêtement;
- dans lequel, pour effacer le cylindre d'impression déjà utilisé, on enlève partiellement une couche composite déjà imagée (3) sans décollement total de son support;
- le dépôt est effectué comme un revêtement postérieur à l'épaisseur de couche nécessaire par revêtement par immersion, dépôt à la racle ou au rouleau avec le matériau composite prépolymère (3), et
- la recréation d'images dans la couche composite (33) est effectuée avant l'opération d'impression suivante au moyen d'un rayonnement laser.

2. Procédé selon la revendication 1, **caractérisé en ce que** l'on dépose une couche de barrière non métallique (8) sur la surface (7) du matériau composite (3) après la formation de la structure de petits cratères (9).

3. Procédé selon la revendication 2, **caractérisé en ce que** le matériau composite solidifié (3) forme une couche composite (33) et la couche de barrière (8) présente une dureté plus élevée et/ou une plus grande résistance aux solvants que la couche composite (33).

4. Procédé selon l'une quelconque des revendications précédentes, **caractérisé en ce que** le matériau composite déposé (3) est durci par un rayonnement VUV, UV, gamma, un faisceau d'électrons et/ou un plasma.

5. Procédé selon la revendication 4, **caractérisé en ce que** l'on accentue thermiquement le durcissement du matériau composite (3).

6. Procédé selon l'une quelconque des revendications précédentes, **caractérisé en ce que** le matériau composite (3) est structuré et/ou enlevé par le rayonnement laser.

7. Procédé selon l'une quelconque des revendications précédentes, **caractérisé en ce que** la surface latérale de cylindre (4) du corps de base moulé (2) est dotée d'une structuration de base (20).

8. Procédé selon l'une quelconque des revendications précédentes, **caractérisé en ce que** l'on n'opère l'effacement et/ou la recréation d'images que sur des régions partielles de la couche composite (33).

9. Procédé selon l'une quelconque des revendications précédentes, **caractérisé en ce qu'**on lisse mécaniquement la couche composite (33) déposée sur la surface latérale de cylindre (4) avant la recréation d'images.

10. Procédé selon l'une quelconque des revendications précédentes, **caractérisé en ce que** l'on opère un formage de faisceau du rayonnement laser pour le réglage de formes définies des petits cratères.
